# EUROPÄISCHE PATENTSCHRIFT

(11) **EP 1 293 639 B1**
(45) Veröffentlichungstag und Bekanntmachung des Hinweises auf die Patenterteilung: **27.05.2015**
(21) Anmeldenummer: 02020623.1
(22) Anmeldetag: 13.09.2002
(51) Int. Cl.: E06B 5/11, E06B 3/54

(54) **Einbruchhemmender Rahmen**
Burglary-preventing frame
Encadrement anti-effraction

(30) Priorität: 15.09.2001 DE 10145616
(43) Veröffentlichungstag der Anmeldung: 19.03.2003
(73) Patentinhaber: Sapa AS, 0185 Oslo (NO)
(72) Erfinder: Götz, Peter, 89335 Ichenhausen (DE)
(74) Vertreter: Dziewior, Joachim

(56) Entgegenhaltungen:
- EP-A- 0 400 374
- DE-A- 2 044 299
- DE-A- 19 956 441
- DE-U- 29 520 518
- GB-A- 2 051 197
- GB-A- 2 295 844
- US-A- 5 036 637

## Beschreibung

Die Erfindung betrifft einen einbruchhemmenden Rahmen, insbesondere für Fenster oder Türen, mit einem Füllelement in Form einer Verglasung, eines Paneels oder dergleichen, bei welchem das Füllelement randseitig zwischen einer am Rahmenprofil festgelegten Anschlagleiste und einer Glasleiste über dazwischenliegende Dichtleisten gehalten und stirnseitig zumindest bereichsweise über ein Einlegeprofil am Rahmen abgestützt ist, wobei das Einlegeprofil zur Aufnahme eines von der Glasleiste her einzusetzenden Klemmprofils eingerichtet ist, das den Spalt zwischen Rahmen und Füllelement in Form einer druckfesten Hinterfüllung schließt und mittelbar oder unmittelbar einen Anpreßdruck gegen die Stirnfläche des Füllelements erzeugt.

Derartige Rahmen sind in vielfältigen Ausführungsformen aus der Praxis bekannt, wobei das Einlegeprofil häufig von einer zwischen dem Rahmen und dem Füllelement angeordneten Hinterfüllschnur sowie einer daran angrenzenden Verklebung gebildet ist. Dabei sind Ausführungsformen bekannt, bei welchen entweder die innenseitige oder auch die außenseitige Scheibe der aus Verbundsicherheitsglas bestehenden Verglasung verklebt sein kann.

Die D1 beschreibt ein Rückhalteelement für ein Paneel, mit welchem mehrere näher aufgeführte Nachteil beseitigt werden sollen. Trotz entsprechender Hinweise ist der dort beschriebene Rahmen weit davon entfernt, als einbruchhemmend gelten zu können. Dies ergibt sich nicht schon daraus, daß die - lösbare - Glashalteleiste auf die - angriffsgefährdete - Außenseite gelegt ist. Daher kann - jedenfalls nach Entfernen der Glashalteleiste - ein unbefugtes Entfernen des Paneels nicht verhindert werden. Für den Fachmann beschreibt diese Schrift lediglich eine von vielen Möglichkeiten, eine Verklotzung des Panels vorzunehmen, wobei hier ein zusätzlicher seitlicher Halt durch den Clip gegeben ist. Eine wirksame Einbruchhemmung kann mit diesem vorbeschriebenen Rahmen nicht erreicht werden.

Gleiches gilt für die EP 0400374 A2, deren Titel bereits ausdrücklich darauf hinweist, daß eine einfache Querverklotzung erreicht werden soll, ohne daß unerwünschte Spannungen in der Glasscheibe auftreten. Maßnahmen zur Einbruchsicherung mittels eines entsprechenden Anpressdrucks werden hier also ausdrücklich ausgeschlossen.

Bei der DE 2044299 A handelt es sich um eine Diagonalverklotzung für Rahmen mit geringer Falzabmessung, bei der nach dem Aufsetzen des Glasleistenprofils eine Verstellung der Tragklötzchen verhindert werden soll. Diese Schrift spricht mit keinem Wortm eine Rahmenanordnung in einbruchhemmender Ausgestaltung an, die im übrigen in damaliger zeit noch eine völlig untergeordnete Rolle gespielt hat.

Auch die DE 19956441 A1 befaßt sich ausschließlich mit der Verklotzung von Isolierglasscheiben, wozu ein - planparalleler - Richtklotz zwischen den Rahmen und eine Glaskantenschutzplatte eingeschoben wird. Hierzu wird ausdrücklich auf die Möglichkeit hingewiesen, den Klotz leicht wieder zum Zweck des Austauschs entfernen zu können, was einbruchhemmender Gestaltung gerade nicht erwünscht ist.

Bei dem mit einem Rahmenfüllelement versehenen Holzrahmen der DE 29520518 U1 soll das Rahmenfüllelement durch die Verklotzungselemente so lange senkrecht zur Rahmenebene gesichert werden, bis die Abschlußleiste angebracht ist. Dazu sind Federglieder vorgesehen, die insbesondere auch Toleranzen und Spiel ausgleichen sollen, die beispielsweise von Schwund hervorgerufen sein können. Einbruchhemmende Maßnahmen sind hier weder vorgesehen noch auch nur andeutungsweise angesprochen.

Bei der Anordnung nach der GB 2051197 A sind als Glasklotz dienende locating clips vorgesehen, die mit einer Nut versehen sind, deren Wände eine Verzahnung aufweisen. Diese Nut dient der Aufnahme einer ebenfalls verzahnten Leiste, wobei die Verzahnung allein die Aufgabe hat, die daran angeschlossene Glasleiste zu halten. Die Verzahnung ist dazu so ausgebildet, daß der Glasklotz seine Form, also seine Planparallelität behält, damit sich eine ebene Auflagefläche für die Glasscheibe ergibt. Einbruchhemmende Maßnahmen sind hier nicht vorgesehen.

Nachteilig bei einigen bekannten Ausführungsformen ist, daß die Verklebung einerseits einen hohen Fertigungsaufwand darstellt, wobei die Verarbeitung auf der Baustelle selbst nur bedingt möglich ist. Darüberhinaus erschwert die Verklebung einen ggf. notwendigen Austausch der Verglasung. Bekannt ist auch bereits eine Lösung, bei der ein Stahlwinkel das Füllelement hält, wobei der Stahlwinkel mit dem Rahmen vorzugsweise gebäudeinnenseitig verschraubt ist. Auch diese Ausgestaltung stellt jedoch einen erhöhten Fertigungsaufwand dar.

Der Erfindung liegt daher die Aufgabe zugrunde, einen Rahmen der eingangs genannten Art so auszubilden, daß bei ausreichender einbruchshemmender Wirkung gleichwohl eine vereinfachte Montage möglich ist.

Diese Aufgabe wird nach der Erfindung: "mit einem Rahmen nach dem vorliegenden Anspruch 1 gelöst, nämlich gemäß seinem kennzeichnenden Teil dadurch, daß" zwischen der Stirnfläche des Füllelements und dem Einlegeprofil eine zur Glasleiste hin offene Aufnahmetasche zur Aufnahme des Klemmprofils vorgesehen ist, dessen Wandflächen zur Glasleiste oder schräg zum Rahmenprofil hin gerichtete Spreizelemente tragen.

Der durch die Erfindung erreichte Vorteil besteht im wesentlichen darin, daß die Montage durch einfaches Einschieben des Klemmprofils vorgenommen werden kann, wobei sich darüberhinaus der Vorteil ergibt, daß sich relativ große Maßtoleranzen an Scheiben und Rahmen kompensieren lassen.

Um ein selbsttätiges Lösen des Klemmprofils zu verhindern, kann das Einlegeprofil auf seiner dem Klemmprofil zugewandten Seite mit einer die Spreizelemente formschlüssig aufnehmenden Verzahnung versehen sein. Hierbei kann das Klemmprofil mit einem mittig zwischen den Spreizelementen angeordneten, parallel zur Stirnfläche des Füllelements sich erstreckenden Spalt zur Aufnahme einer Ausgleichseinlage versehen sein, um Toleranzen des Füllelements einfach ausgleichen zu können.

Das Einlegeprofil kann in bevorzugter Ausgestaltung auch mit einem lösbar angeschlossenen Abrißsteg versehen sein, der beispielsweise dem Isoliersteg des wärmegedämmten Verbundprofils anliegt. Bei Variationen in der Gestaltung des Rahmens besteht dann die Möglichkeit, den Abrißsteg zu entfernen, so daß ein einheitliches Einlegeprofil auch für unterschiedliche Gestaltungen des Rahmens einsetzbar ist.

Weiter besteht im Rahmen der Erfindung die Möglichkeit, daß das Einlegeprofil auf seiner der Glasleiste abgewandten Seite mit einem sich zwischen die Anschlagleiste und das Füllelement erstreckenden Schenkel versehen ist.

Weiter hat es sich als zweckmäßig herausgestellt, wenn der Schenkel des Einlegeprofils eine senkrecht zum Füllelement ausgerichtete Aufnahmenut für einen Haltesteg der gebäudeaußenseitigen Dichtleiste aufweist. Durch diese Gestaltung wird ein Lösen der Dichtleiste erschwert, wodurch ein Angriff auf den Rand des Füllelements bzw. den Rahmen zusätzlich behindert wird. Alternativ kann hierzu der Schenkel des Einlegeprofils auch von einem Randprofil der gebäudeaußenseitigen Dichtleiste umgriffen sein.

Im folgenden wird die Erfindung an in der Zeichnung dargestellten Ausführungsbeispielen näher erläutert; es zeigen:
- Fig. 1: beispielhaft eine Ausgestaltung nach dem Stand der Technik in ausschnittweiser Darstellung,
- Fig. 2: eine Ausgestaltung der Erfindung in der Fig. 1 entsprechender Darstellung,
- Fig. 3: eine weitere", nicht zur Erfindung gehörende Alternative" einer Gestaltung der Klemmleiste.

Der in der Zeichnung nur teilweise im Querschnitt dargestellte Rahmen ist einbruchhemmend ausgebildet, wobei die Figur 1 beispielhaft eine Gestaltung wiedergibt, wie sie im Stand der Technik üblich ist. Im einzelnen ist dieser Rahmen für ein Füllelement 1 in Form einer Verglasung, eines Paneels oder dergleichen vorgesehen, wobei das Füllelement 1 randseitig zwischen einer am Rahmenprofil 2 festgelegten Anschlagleiste 3 und einer Glasleiste 4 gehalten ist. Zwischen der Anschlagleiste 3 und der Glasleiste 4 ist jeweils eine Dichtleiste 5 angeordnet. Zusätzlich ist das Füllelement 1 stirnseitig zumindest bereichsweise über ein Einlegeprofil 6 am Rahmenprofil 2 abgestützt. Hierzu dient gemäß Figur 1 bisher beispielsweise eine Hinterfüllschnur 7 sowie eine Verklebung 8.

Derartige Verklebungen sind jedoch mit einem erhöhten Fertigungsaufwand verbunden, wobei darüber hinaus eine Verarbeitung auf der Baustelle selbst nur bedingt möglich ist. Im übrigen erschwert eine solche Verklebung einen gegebenenfalls notwendigen Austausch des Füllelements 1.

Daher sieht die Erfindung vor, daß das Einlegeprofil 6 zur Aufnahme eines von der Glasleiste 4 her einzusetzenden Klemmprofils 9 eingerichtet ist, wobei das Klemmprofil 9 mittelbar oder unmittelbar den Spalt zwischen Rahmen und Füllelement in Form einer druckfesten Hinterfüllung schließt und einen Anpreßdruck gegen die Stirnfläche 1.1 des Füllelementes 1 erzeugt.

In Figur 2 ist eine Ausführungsform dargestellt, bei der zwischen der Stirnfläche des Füllelements 1 und dem Einlegeprofil 6 eine zur Glasleiste 4 hin offene Aufnahmetasche 11 zur Aufnahme des Klemmprofils 9 vorgesehen ist. Die Wandflächen des Klemmprofils 9 tragen zur Glasleiste 4 hin gerichtete Spreizelemente 15. Zusätzlich ist das Einlegeprofil 6 auf seiner dem Klemmprofil 9 zugewandten Seite mit einer die Spreizelemente 15 formschlüssig aufnehmenden Verzahnung versehen, um ein unbeabsichtigtes bzw. selbsttätiges Lösen des Klemmprofils 9 zu vermeiden. Weiter ist das Klemmprofil 9 mit einem mittig zwischen den Spreizelementen 15 angeordneten, parallel zur Stirnfläche des Füllelements 1 sich erstreckenden Spalt 16 versehen, der etwa bei Toleranzen des Füllelements zur Aufnahme einer Ausgleichseinlage dient.

Das Einlegeprofil 6 ist, wie sich aus der Zeichnung ergibt, formschlüssig im Rahmenprofil 2 gehalten, wobei zusätzlich auch die Möglichkeit besteht, über Profilleisten beispielsweise eine hinterschnittene Nut zu schaffen, durch die zusätzlich der eine kraftschlüssige Verbindung zwischen dem Einlegeprofil 6 und dem Rahmenprofil 2 gegeben ist. Auch kann das Einlegeprofil 6 mit einem Abrißsteg 13 versehen sein, der sich aus den Figuren 2 und 3 ergibt und der im übrigen bei den Ausgestaltungen nach den Figuren 4 bis 8 entfernt ist, wodurch sich eine einfache Anpaßbarkeit an unterschiedliche Geometrien des Rahmenprofils 2 realisieren läßt.

Die Figur : " 3 zeigt eine abweichende, nicht zur Erfindung gehörende" Ausgestaltung, bei der das Einlegeprofil 6 und das Klemmprofil 9 einstückig miteinander ausgebildet sind. Das Klemmprofil 9 ist dabei von Spreizelementen 15 gebildet, die schräg zum Rahmenprofil 2 hin gerichtet sind. Die Ausführungsform erlaubt eine besonders einfache und schnelle Montage.

Um einen Angriff auf den Rahmen von der Gebäudeaußenseite her zusätzlich zu erschweren, besteht die Möglichkeit, daß das Einlegeprofil 6 auf seiner der Glasleiste 4 abgewandten Seite mit einem sich zwischen die Anschlagleiste 3 und das Füllelement 1 erstreckenden Schenkel 6.1 versehen ist.

Zusätzlich kann dann der Schenkel 6.1 des Einlegeprofils 6 eine senkrecht zum Füllelement 1 ausgerichtete Aufnahmenut 14 aufweisen, in die ein Haltesteg der gebäudeaußenseitigen Dichtleiste 5 eingreift. Hierdurch wird die Entfernung der Außendichtung erschwert.

Alternativ kann dies jedoch auch dadurch erreicht werden, daß der Schenkel 6.1 des Einlegeprofils 6 von einem Randprofil der gebäudeaußenseitigen Dichtleiste 5 umgriffen wird.

## Patentansprüche

1. Einbruchhemmender Rahmen, insbesondere für Fenster oder Türen, mit einem Füllelement (1) in Form einer Verglasung, eines Paneels oder dergleichen, bei welchem das Füllelement (1) randseitig zwischen einer am Rahmenprofil (2) festgelegten Anschlagleiste (3) und einer Glasleiste (4) über dazwischenliegende Dichtleisten (5) gehalten und stirnseitig zumindest bereichsweise über ein Einlegeprofil (6) am Rahmen abgestützt ist, wobei das Einlegeprofil (6) zur Aufnahme eines von der Glasleiste (4) her einzusetzenden Klemmprofils (9) eingerichtet ist, wobei das Klemmprofil (9) den Spalt zwischen Rahmen und Füllelement in Form einer druckfesten Hinterfüllung schließt und mittelbar oder unmittelbar einen Anpreßdruck gegen die Stirnfläche des Füllelements (1) erzeugt, **dadurch gekennzeichnet, daß** zwischen der Stirnfläche des Füllelements (1) und dem Einlegeprofil (6) eine zur Glasleiste (4) hin offene Aufnahmetasche (11) zur Aufnahme des Klemmprofils (9) vorgesehen ist, dessen Wandflächen zur Glasleiste (4) oder schräg zum Rahmenprofil (2) hin gerichtete Spreizelemente (15) tragen.

2. Rahmen nach Anspruch 1, **dadurch gekennzeichnet, daß** das Einlegeprofil (6) auf seiner dem Klemmprofil (9) zugewandten Seite mit einer die Spreizelemente (15) formschlüssig aufnehmenden Verzahnung versehen ist.

3. Rahmen nach Anspruch 1 oder 2, **dadurch gekennzeichnet, daß** das Klemmprofil (9) mit einem mittig zwischen den Spreizelementen (15) angeordneten, parallel zur Stirnfläche des Füllelements (1) sich erstreckenden Spalt (16) zur Aufnahme einer Ausgleichseinlage versehen ist.

4. Rahmen nach einem der Ansprüche 1 bis 3, **dadurch gekennzeichnet, daß** das Einlegeprofil (6) formschlüssig im Rahmenprofil (2) gehalten ist.

5. Rahmen nach einem der Ansprüche 1 bis 4, **dadurch gekennzeichnet, daß** das Einlegeprofil (6) mit einem lösbar angeschlossenen Abrißsteg (13) versehen ist, der dem Isoliersteg eines wärmegedämmten Verbundprofils anliegt.

6. Rahmen nach einem der Ansprüche 1 bis 5, **dadurch gekennzeichnet, daß** das Einlegeprofil (6) auf seiner der Glasleiste (4) abgewandten Seite mit einem sich zwischen die Anschlagleiste (3) und das Füllelement (1) erstreckenden Schenkel (6.1) versehen ist.

7. Rahmen nach einem der Ansprüche 1 bis 6, **dadurch gekennzeichnet, daß** der Schenkel (6.1) des Einlegeprofils (6) eine senkrecht zum Füllelement (1) ausgerichtete Aufnahmenut (14) für einen Haltesteg der gebäudeaußenseitigen Dichtleiste (5) aufweist.

8. Rahmen nach einem der Ansprüche 1 bis 7, **dadurch gekennzeichnet, daß** der Schenkel (6.1) des Einlegeprofils (6) von einem Randprofil der gebäudeaußenseitigen Dichtleiste (5) umgriffen ist.

## Claims

1. A burglar-proof frame, in particular for windows or doors, having a filling element (1) in the form of glazing, a panel or the like, in which the filling element (1) is held at the edge between an abutment strip (3) fixed to the frame profile (2) and a glass strip (4) by way of sealing strips (5) disposed therebetween and is supported on the frame at the end at least region-wise by way of an insertion profile (6), wherein the insertion profile (6) is adapted to receive a clamping profile (9) to be inserted from the glass strip (4), wherein the clamping profile (9) closes the gap between the frame and the filling element in the form of a pressure-resistant backfill and indirectly or directly produces a pressure force against the end face of the filling element (1), **characterised in that** arranged between the end face of the filling element (1) and the insertion profile (6) is a receiving pocket (11) open towards the glass strip (4) for receiving the clamping profile (9), the wall surfaces of which carry spreading elements (15) directed towards the glass strip (4) or inclinedly towards the frame profile (2).

2. A frame according to claim 1 **characterised in that** on its side towards the clamping profile (9) the insertion profile (6) is provided with a tooth arrangement receiving the spreading elements (15) in positively locking relationship.

3. A frame according to one of claims 1 or 2 **characterised in that** the clamping profile (9) is provided with a gap (16) arranged centrally between the spreading elements (15) and extending parallel to the end face of the filling element (1) for receiving a compensating insert.

4. A frame according to one of claims 1 to 3 **characterised in that** the insertion profile (6) is held in the frame profile (2) in positively locking relationship.

5. A frame according to one of claims 1 to 4 **characterised in that** the insertion profile (6) is provided with a releasably connected tear-off leg (13) which bears against the insulating leg of a heat-insulated composite profile.

6. A frame according to one of claims 1 to 5 **characterised in that** on its side remote from the glass strip (4) the insertion profile (6) is provided with a limb (6.1) extending between the abutment strip (3) and the filling element (1).

7. A frame according to one of claims 1 to 6 **characterised in that** the limb (6.1) of the insertion profile (6) has a receiving groove (14) oriented perpendicularly to the filling element (1) for a holding leg of the sealing strip (5) on the side towards the outside of the building.

8. A frame according to one of claims 1 to 7 **characterised in that** the limb (6.1) of the insertion profile (6) is embraced by an edge profile of the sealing strip (5) on the side towards the outside of the building.

## Revendications

1. Encadrement antieffraction, en particulier pour fenêtres ou portes, avec un élément de remplissage (1) sous la forme d'un vitrage, d'un panneau ou similaire, pour lequel l'élément de remplissage (1) est maintenu du côté bord entre un listel de butée (3) fixé au profilé d'encadrement (2) et une latte à vitrage )(4) via des lattes d'étanchéité (5) situées entre eux et soutenu par le cadre au moins par zones à la face de chant via un profilé d'insertion (6), le profilé d'insertion (6) étant conçu pour recevoir un profilé de serrage (9) à insérer depuis la latte à vitrage (4), le profilé de serrage (9) fermant l'interstice entre l'encadrement et l'élément de remplissage sous la forme d'un remplissage résistant à la compression et générant indirectement ou directement une force de pression contre la face de chant de l'élément de remplissage (1), **caractérisé en ce qu'**une chambre de réception (11) ouverte vers la latte à vitrage (4) est prévue entre la surface de chant de l'élément de remplissage (1) et le profilé d'insertion (6) pour accueillir le profilé de serrage (9), dont les surfaces de paroi portent des éléments d'écartement (15) orientés vers la latte à vitrage (4) ou en oblique vers le profilé d'encadrement (2).

2. Encadrement suivant la revendication 1, **caractérisé en ce que** le profilé d'insertion (6) est pourvu sur sa face côté profilé de serrage (9) d'une denture accueillant les éléments d'écartement (15) par complémentarité de formes.

3. Encadrement suivant la revendication 1 ou 2, **caractérisé en ce que** le profilé de serrage (9) est pourvu d'un interstice (16) disposé en position centrale entre les éléments d'écartement (15), s'étendant parallèlement à la surface de chant de l'élément de remplissage (1) pour accueillir une cale de compensation.

4. Encadrement suivant l'une des revendications 1 à 3, **caractérisé en ce que** le profilé d'insertion (6) est maintenu par complémentarité de formes dans le profilé d'encadrement (2).

5. Encadrement suivant l'une des revendications 1 à 4, **caractérisé en ce que** le profilé d'insertion (6) est pourvu d'une nervure d'arrachement (13) raccordée de manière amovible qui repose contre la nervure d'isolation d'un profilé composite avec isolation thermique.

6. Encadrement suivant l'une des revendications 1 à 5, **caractérisé en ce que** le profilé d'insertion (6) est pourvu sur son côté éloigné de la latte à vitrage (4) d'une jambe (6.1) s'étendant entre le listel de butée (3) et l'élément de remplissage (1).

7. Encadrement suivant l'une des revendications 1 à 6, **caractérisé en ce que** la jambe (6.1) du profilé d'insertion (6) présente une rainure de logement (14) orientée perpendiculairement à l'élément de remplissage (1) pour une nervure de retenue de la latte d'étanchéité (5) du côté extérieur du bâtiment.

8. Encadrement suivant l'une des revendications 1 à 7, **caractérisé en ce que** la jambe (6.1) du profilé d'insertion (6) est entourée par un profil de bordure de la latte d'étanchéité (5) du côté extérieur du bâtiment.
